# EUROPÄISCHE PATENTSCHRIFT

(11) **EP 0 421 003 B1**
(45) Veröffentlichungstag und Bekanntmachung des Hinweises auf die Patenterteilung: **07.12.1994**
(21) Anmeldenummer: 89118248.7
(22) Anmeldetag: 02.10.1989
(51) Int. Cl.: B41F 33/00

(54) **Verfahren zur Steuerung der Farbführung bei einer Druckmaschine**
Method of controlling the ink supply in a printing machine
Méthode pour contrôler l'apport d'encre dans une machine d'impression

(43) Veröffentlichungstag der Anmeldung: 10.04.1991
(73) Patentinhaber: grapho metronic Mess- und Regeltechnik GmbH & Co., 81669 München (DE)
(72) Erfinder: Six, Hans Joachim, Dr., D-8000 München 80 (DE)
(74) Vertreter: Schütz, Peter, Dipl.-Ing.

(56) Entgegenhaltungen:
- EP-A- 0 228 347
- EP-A- 0 321 402
- DE-A- 3 707 027
- DE-A- 3 714 179

## Beschreibung

Die Erfindung betrifft ein verfahren zur Steuerung der Farbführung bei einer Druckmaschine mit den im Oberbegriff des Anspruchs 1 angegebenen Merkmalen sowie eine entsprechende Vorrichtung.

Bei einer derartigen Steuerung der Farbführung einer Druckmaschine wird jeweils ein Farbort eines Testbereiches eines Andrucks oder Andruckersatzes (im folgenden als Vorlage bezeichnet) während des Einrichtens und/oder beim Fortdruck (der Einfachheit halber im folgenden als Druck bezeichnet) mittels eines Farbmeßgerätes bestimmt, und die Meßwerte werden in je einen der Farbe des Testbereiches entsprechenden Farbvektor in einem ausgewählten Farbraum, vorzugsweise den von der CIE empfohlenen Farbraum L*, U*, V* oder L̅*, U*, V*, transformiert.

Aus der EP 0 228 347 A1 ist ein Verfahren zur Steuerung der Farbgebung im Offsetdruck bekannt, das eine farbmetrisch weitgehende Übereinstimmung zwischen Vorlage und Druck ermöglichen soll. Hierzu wird statt der üblichen Farbdichteregelung eine Regelung der Farborte mitgedruckter, im wesentlichen einfarbiger Testfelder vorgenommen, wobei die Farbabstände zwischen den Testfeldern von Vorlage und Druck minimiert werden sollen, indem ein Gesamtfarbabstand als Summe der gegebenenfalls gewichteten Farbabstände der einzelnen Testfelder als Hilfsgröße eingeführt wird, der für bestimmte Bereiche bzw. Farbzonen auf ein Minimum geregelt wird. Wenn auf diese Weise Ergebnisse erzielt werden sollen, die über das hinausgehen, was auch mit einer Regelung der Farbdichte oder der Farborte mitgedruckter Grundfarbenfelder erreichbar ist, muß eine größere Anzahl verschiedenfarbiger Testfelder mitgedruckt werden, für die im allgemeinen der Platz auf einem Druckbogen nicht vorhanden ist. Wenn aber Testfelder aus mehrfarbigem Übereinanderdruck fehlen, lassen sich Differenzen in den Farborten für übereinandergedruckte Farben auf diese Weise nicht beseitigen. Aus den in dieser Druckschrift zu findenden Hinweisen, Testfelder im Bild oder durch Übereinanderdruck mehrerer Farben entstandene Meßfelder in der Farbkontrolleiste zu benutzen, ist dieses Problem ersichtlich, dessen angedeutete Lösung jedoch sehr aufwendig ist.

Ferner ist es aus der DE 37 07 027 A1 und der DE 37 14 179 A1 bekannt, auf welche Weise quantitativ eine zweckmäßige Veränderung der Farbzufuhr vorgenommen werden sollte, wenn mehrfarbige Übereinanderdrucke als Testfelder verwendet werden. Hierbei handelt es sich jedoch um Volltonfelder, wobei eine Lösung dafür angeboten wird, wie die Steuerung nach einem einzigen, durch Übereinanderdruck von drei bzw. vier Farben entstandenden Testfeld erfolgen soll. Zur Durchführung der Berechnungen für diesen Fall müssen Probedrucke mit den verwendeten Druckfarben angefertigt werden oder man muß mit Tabellen arbeiten, in welchen Daten für unterschiedliche Druckparameter abgelegt sind. Für die Berechnungen wird ein Modell nach NEUGEBAUER herangezogen. Es hat sich jedoch in der Praxis gezeigt, daß diese Lehre allein nicht ausreicht, um die zu fordernde Genauigkeit zu erreichen, da die praktischen Prozeßbedingungen des Offsetdrucks, vor allem für die Phase des Einrichtens der Druckmaschine, die Ergebnisse der Vorausberechnungen nicht eintreten lassen, so daß dennoch Eingriffe geschulten Personals notwendig sind, wenn die gewünschte Genauigkeit erreicht werden soll. Für eine Automatisierung der Farbführung eignet sich daher dieses Verfahren nicht.

Aus der EP 0 321 402 A1 ist ein Verfahren zur Farbsteuerung oder Farbregelung einer Druckmaschine bekannt, bei dem die Ist-Farbkoordinaten von Meßfeldern mit dem jeweils angestrebten Soll-Farbort verglichen werden. Wenn der angestrebte Soll-Farbort außerhalb eines durch die Grenzwerte der Volltondichten der Druckfarben begrenzten Korrekturfarbraumes liegt und mit den gegebenen Druckbedingungen nicht erreichbar ist, werden als Ersatz für die vorgegebenen Soll-Farborte erreichbare Soll-Farborte auf der Oberfläche des Korrekturfarbraumes bestimmt, indem jeweils der Punkt auf der Korrekturfarbraumoberfläche ermittelt wird, der dem vorgegebenen Soll-Farbort am nächsten liegt. Auf diese Weise werden die angestrebten Soll-Farborte unter den gegebenen Druckbedingungen so weit wie möglich angenähert.

Die Aufgabe der Erfindung besteht in der Angabe eines technisch wenig aufwendigen Verfahrens zur Steuerung der Farbführung einer Offset-Druckmaschine, welches ohne Rückgriff auf umfangreiche Speicherdaten das Einrichten und den Fortdruck so ermöglicht, daß farbliche Übereinstimmung zwischen Vorlage und Druck bis auf eine durch Störeinflüsse beschränkte Genauigkeit in kürzester Zeit erzielbar ist, sowie in der Schaffung einer nach diesem Verfahren arbeitenden Vorrichtung.

Diese Aufgabe wird durch das im Anspruch 1 angegebene Verfahren bzw. die im Anspruch 12 angegebene Vorrichtung gelöst.

Bei der Erfindung wird die gewünschte Farbgebung mehrfarbiger Übereinanderdrucke in jeder Farbzone wie üblich dadurch erzielt, daß die Farbzonenstellelemente entsprechend eingestellt werden. Auf einer mitgedruckten Kontrolleiste mit entsprechenden quer oder längs zur Papierlaufrichtung der Druckmaschine angeordneten Rasterfeldern und/oder Volltonfeldern der Einzelfarben ergeben sich dann bestimmte Färbungen, deren Farbdichte oder Farbort gemessen werden können, um den Regelprozeß in der erfindungsgemäßen Weise durchzuführen. Zwischen den Meßwerten für die Einzelfarben und für den Übereinanderdruck, die als Farborte in einem Farbraum darstellbar sind, lassen sich gesetzmäßige Zusammenhänge nachweisen, die jedoch nicht den Charakter eindeutiger mathematischer Gleichungen haben, sondern wegen der dem Druckprozeß eigenen Zufallseinflüsse Schwankungen unterworfen sind, für Modellbetrachtungen also - mathematisch ausgedrückt - Zufallsgrößen enthalten. Für die Werte, die der Farbort eines Testfeldes unter bestimmten Bedingungen im Druckprozeß annehmen kann, läßt sich dann eine Häufigkeitsverteilung ermitteln, deren Parameter zur Beschreibung der Zusammenhänge dienen können.

Gemäß der Erfindung werden die Farborte der Testfeldfarbe eines aktuellen Druckes sowie der mitgedruckten Einzelfarben, durch deren Übereinanderdruck die Testfeldfarbe entstanden ist, durch entsprechende Farbvektoren in einem ausgewählten Farbraum, wie er z.B. von der CIE empfohlen wird, vorzugsweise im L*,U*,V*- oder L̅*,U*,V*-Farbraum, dargestellt. Aus den Einzelfarbvektoren wird ein Hilfskoordinatensystem entwickelt, dessen Achsen in den Richtungen der Einzelfarbvektoren liegen. Auf die Achsen dieses Hilfskoordinatensystems wird der Farbvektor des aktuellen Übereinanderdruckes in Vektorkomponenten so zerlegt, daß er deren Summe darstellt. Diese Vektorkomponenten sind lediglich Rechengrößen in Form scheinbarer Farbvektoren, die in additiver Farbmischung die Testfeldfarbe ergeben. In gleicher Weise wird der Farbvektor des Testfeldes der Vorlage in solche Schein-Farbvektoren auf die Achsen des Hilfskoordinatensystems zerlegt. Für den Zusammenhang zwischen den Beträgen der Vektorkomponenten des Farbvektors des Testfeldes und den Sättigungsgraden der entsprechenden Einzelfarben wird näherungsweise ein linearer Zusammenhang angenommen, so daß aus den für den Druck ermittelten Wertepaaren dieser Größen sich für jede Farbe ein zu den Komponenten des Testfeldfarbvektors zuzuordnender Einzelfarbvektor berechnen läßt.

Bei einer speziellen Form des erfindungsgemäßen Verfahrens, bei dem ein proportionaler Zusammenhang zugrundegelegt wird, wird für jede Achse aus dem Verhältnis des Betrages dieses scheinbaren Farbvektors und des Sättigungsgrades der betreffenden Einzelfarbe die Länge des zur Testfeldfarbe des Andrucks gehörigen fiktiven Einzelfarbvektors bestimmt.

Unter gleichen Druckvoraussetzungen würden die auf diese Weise bestimmten Einzelfarbvektoren der Vorlage, bzw. die durch sie definierten Farborte, nun wieder auf den ursprünglichen ausgewählten Farbraum bezogen, die Testfeldfarbe der Vorlage ergeben haben. Würde man also die Farbzonenstellelemente der Druckmaschine von denjenigen Stellungen, welche für den Druck gewählt worden waren und welche den eingangs benutzten Farborten entsprechen, in diejenigen Stellungen ändern, welche den auf die vorstehend erläuterte Weise gewonnenen neuen Farborten entsprechen, dann müßte die Testfeldfarbe des neuen Drucks identisch mit derjenigen der Vorlage sein.

Da aber weder die Voraussetzung der additiven Farbmischung der Einzelfarben zutrifft, noch lineare Zusammenhänge vorliegen und zusätzlich die Gesetzmäßigkeiten des Zufalls gelten, stellt die nach diesem Modell berechnete Farbortkombination nur eine sehr grobe Näherung der wirklichen Verhältnisse dar. Der bewußt vorgenommene Ansatz der "falschen Startbedingungen" führt aber zu einem technisch realisierbaren relativ einfachen Verfahren und stellt einen wichtigen Gedanken der Erfindung dar, weil der zwangsläufig bei der vereinfachten Beschreibung komplizierter Verhältnisse entstehende Fehler keine Rolle für die Lösbarkeit des Problems spielt. Analog zu den Bedingungen bei der Lösung von Gleichungssystemen durch Iteration führt auch hier die Wiederholung der obengenannten Verfahrensschritte, wobei jeweils die neu bestimmten Farborte als Ausgangspunkte für den nächsten Verfahrensschritt dienen und die Farbzonenstellelemente jeweils entsprechend den neu bestimmten Farborten eingestellt werden, nach kurzer Zeit auf die richtigen Werte für die Farbgebung im Sinne einer Übereinstimmung der Testfarbenfelder von Druck und Vorlage.

Im regeltechnischen Sinn wird der Farbort der gedruckten mehrfarbigen Testfelder zur Regelgröße, während die Führungsgröße durch den Farbort des mehrfarbigen Testfeldes der Vorlage gebildet wird. Die Regelung wird soweit geführt, bis eine vorgegebene Toleranz unterschritten wird, die im allgemeinen durch nicht zu vermeidende Prozeßschwankungen beim Druckprozeß bestimmt wird. Da jeder Farbort eines mehrfarbigen Zusammendrucks beim Offsetdruck z.B. über voneinander unabhängige Farbwerke realisiert wird, werden als Hilfsgrößen die Färbungen der Farbfelder der Einzelfarben bzw. die scheinbaren Färbungen, die sich zu den Färbungen beispielsweise von Graufeldern addieren, eingeführt, und im Gegensatz zur bekannten Regelung der Farbdichten mitgedruckter Farbfelder der Einzelfarben, bei welcher die Führungsgröße in der Regel einen konstanten Wert aufweist, wird erfindungsgemäß der Wert der Hilfsführungsgröße nach jedem Regelschritt neu bestimmt.

Das vorstehend beschriebene Verfahren läßt sich für mehrere ausgewählte oder auch für sämtliche Farbzonen über die Maschinenbreite anwenden. Man kann aber auch den Aufwand vereinfachen, wenn man das Hilfskoordinatensystem nur für eine "Musterzone" konstruiert und die für andere Zonen gemessenen Farbvektoren der betreffenden Testfelder in additive Vektorkomponenten auf die Achsen dieses einen Hilfskoordinatensystems zerlegt und aus ihrem Verhältnis zu den entsprechenden Vektorkomponenten der Musterzone fiktive Einzelfarbvektoren für das jeweilige Testfeld der anderen Farbzonen rückrechnet, mit Hilfe deren dann die Korrekturwerte für die Farbstellelemente der jeweiligen Farbzonen bestimmt werden.

Eine spezielle Ausführungsform der Erfindung besteht darin, daß aus den mitgedruckten Einzelfarben des Testfeldes einer Musterzone Farbdichtewerte ermittelt werden und die Achsen des Hilfskoordinatensystems damit skaliert werden. Dieser Variante liegt die Erfahrung zugrunde, daß das Verhältnis der Dichtewerte jeder Grundfarbe der beiden verglichenen Testfelder in bestimmten Grenzen etwa gleich ist dem Verhältnis der Länge der Farbvektoren dieser Grundfarben. Obwohl die Farbdichte keine vektorielle Größe ist, wird sie in Richtung des jeweiligen Einzelfarbvektors des Musterfeldes, also auf der durch diesen definierten Achse des Hilfskoordinatensystems, aufgetragen. Aus der Länge dieses Einzelfarbvektors und dem Verhältnis der Farbdichten (derselben Farbe) läßt sich ebenso wie im eingangs beschriebenen Fall ein Einzelfarbvektor für den betrachteten Testbereich rückrechnen. Für die anderen Einzelfarben, aus denen sich die Mischfarbe des Testbereiches zusammensetzt, lassen sich in entsprechender Weise gleichfalls Farbvektoren rückrechnen.

Eine Variante dieser Ausführungsform besteht darin, daß für die Skalierung der Achsen des Hilfskoordinatensystems anstelle ausgemessener Farbdichtewerte die diesen entsprechenden zahlenmäßigen Einstellwerte der betreffenden Farbzonenstellelemente auf den Achsen aufgetragen werden, wobei ein zumindest näherungsweise proportionaler Zusammenhang zwischen diesen Einstellwerten und den Farbdichtewerten unterstellt wird. Auch hier läßt sich ein Einzelfarbvektor aus dem Verhältnis der Farbdichteeinstellwerte und dem Einzelfarbvektor (von der Musterzone) rückrechnen.

Im Interesse guter Ergebnisse empfiehlt es sich, das Testfeld mit einer Mischfarbe zu drucken, in welcher die verwendeten einzelnen Druckfarben anteilsmäßig so stark vertreten sind, daß Meßfehler möglichst kleingehalten werden. Zur Erfüllung dieser Bedingungen wählt man für die Farbe des Testfeldes zweckmäßigerweise eine Standardfarbe nach DIN 6169.

Da beim Offsetdruck häufig als Vorlage ein Andruckersatz (Proof) benutzt wird, der mit anderen Farben als den beim Druck tatsächlich verwendeten Farben hergestellt worden ist, empfiehlt es sich, mit einem korrigierten Farbvektor für die Testfeldfarbe zu arbeiten, der die durch diese Unterschiede bedingten Farbabweichungen berücksichtigt, die sich in der Mischfarbe ergeben, wenn mit auf gleiche Farbvektoren eingestellten Einzelfarben gedruckt wird. Da diese Zusammenhänge bekannt sind, sind entsprechende Korrekturen von vornherein möglich.

Mißt man mehrere Testfelder mit unterschiedlichen Farben aus, so kann man für einzelne Farben unterschiedliche Korrekturwerte für die Farbzonenstellelemente erhalten, und es empfiehlt sich dann, aus den verschiedenen Werten einen solchen Wert für die tatsächliche Einstellung des betreffenden Farbzonenstellelementes zu bestimmen, bei dem für alle Farben gesehen die geringsten Abweichungen zwischen Vorlage und Druck auftreten. Die Bestimmung dieses Optimalwertes kann nach einem geeigneten Schema automatisch vorgenommen werden.

Bei einer praktischen Ausführung des erfindungsgemäßen Verfahrens konvergieren die Werte der eingeführten regeltechnischen Hilfsgrößen bis auf die zur Zeit durch das Druckverfahren bedingten Schwankungen. Dadurch läßt sich der stabile Druck im Mittel nach vorgegebenen Werten für den Farbort beliebiger Meßfelder im Rahmen der Toleranzen des Druckverfahrens erreichen, wobei es besonders vorteilhaft ist, daß man nicht auf Tabellenwerte oder allgemeine Berechnungen zurückgreifen muß, die erhebliche Speicher- und Rechnerkapazitäten erfordern, und die in der Regel zu so großen Abweichungen im Ergebnis führen, daß durch geschultes Personal eingegriffen werden muß, sondern unmittelbar auf die jeweils aktuell herrschenden Druckbedingungen zurückgeht und das reale Druckergebnis abfragt, wozu nur ein vergleichsweise geringer Aufwand benötigt wird. Das erfindungsgemäße Verfahren korrigiert sich selbst; Einrichten und Fortdruck brauchen nicht unterschiedlich behandelt zu werden, da die Regelalgorithmen für beides gelten.

Die Erfindung sei nun anhand eines Ausführungsbeispiels näher erläutert. In den beiliegenen Figuren zeigen
- Fig. 1: eine Skizze zur Veranschaulichung, wie ein Testfeld einer Mischfarbe durch Übereinanderdrucken dreier Einzelfarben entstehen kann,
- Fig. 2: einen Farbraum und ein Hilfskoordinatensystem zur Bestimmung der Farborte, entsprechend denen die Farbzonenstellelemente während des Regelvorgangs schrittweise eingestellt werden.

Bei dem nun zu beschreibenden Ausführungsbeispiel der Erfindung sei angenommen, daß das Testfeld des Andruckes ein Graubalancefeld sei, dessen Farbe beim Fortdruck durch das Übereinanderdrucken der Grundfarben Cyan (C), Magenta (M) und Gelb (Y) erreicht werden soll. Fig. 1 zeigtein Beispiel für einen Übereinanderdruck gerasterter Dreiecksflächen dieser Grundfarben C, M und Y, die sich im Mittelbereich überdecken und die bei richtigen Flächendeckungen einen Grauton ergeben.

Mit einem Farbmeßgerät werden nun das Testfeld der Vorlage, das Testfeld des aktuellen Drucks und die zu letzterem gehörigen drei Grundfarben ausgemessen, beispielsweise in Form der Normfarbwerte X, Y und Z, die dann nach bekannten CIE- Transformationsgleichungen in Farborte eines geeigneten Farbsystems, beispielsweise des L*,U*,V*-Systems, umgerechnet werden. In der nachfolgenden Tabelle 1 sind beispielhaft solche Meßwerte und Farbortwerte aufgeführt, die für die Lichtart D65 und 2-Grad-Beobachter, 45/0-Grad-Geometrie erhalten worden sind.

**Tabelle 1**

| Farborte der Graubalance- und der Farbfelder im CIELUV-System | | | | | | |
|---|---|---|---|---|---|---|
| Meßgröße | X | Y | Z | L* | U* | V* |
| Vorlage: (Andruck) | | | | | | |
| Grau | 8.467 | 9.591 | 14.035 | 37.098 | -11.404 | -11.758 |

| Druckbogen: (Fortdruck) | | | | | | |
|---|---|---|---|---|---|---|
| Grau | 12.387 | 12.588 | 15.072 | 42.137 | 1.767 | -4.696 |
| Cyan | 30.587 | 37.508 | 75.802 | 67.657 | -42.874 | -5 .096 |
| Magenta | 45.757 | 31.258 | 42.361 | 62.725 | 71.251 | -24.404 |
| Gelb | 70.656 | 79.181 | 35.865 | 91.316 | 10.758 | 63.369 |

In dieser Tabelle sind zunächst die Normfarbwerte X, Y und Z des ausgemessenen Graubalancefeldes des Andruckes und darunter die Normfarbwerte für die Mischfarbe Grau desselben Testfeldes des Druckbogens sowie die zugehörigen Werte der Einzelfarben Cyan, Magenta und Gelb (entsprechend Fig. 1) eingetragen. Im rechten Teil der Tabelle sind die umgerechneten Werte L*, U* und V* des benutzten Farbsystems angeführt, welches günstigerweise ein solches ist, in welchem durch Messung ermittelte gleiche Farbabstände auch empfindungsgemäß gleichen Farbunterschieden entsprechen.

Für die Kontrolle des Drucks einer Auflage kann eine Farbkontrolleiste montiert werden, die vorzugsweise in jeder Farbzone u.a. das gleiche Graubalancefeld wie der Andruck und zusätzlich die zugehörigen Farbfelder für die Buntfarben Cyan, Magenta und Gelb enthält, wobei diese Farbfelder jedoch nicht in derselben Weise angeordnet sein müssen, wie es in Fig. 1 lediglich beispielhaft veranschaulicht ist. Während des Einrichtens werden die gedruckten Meßfelder der Farbkontrolleiste in der oben erläuterten Art mit einem Farbmeßgerät in allen Farbzonen ausgemessen. Die weiteren Berechnungen erfolgen dann in der Regel maschinell. Zur Vereinfachung für die hier angestellten Betrachtungen sei jedoch nur eine einzige Farbzone ins Auge gefaßt, wobei die nun folgenden Überlegungen sich auf alle anderen Farbzonen sinngemäß übertragen lassen.

Ersetzt man in den oben angeführten Werten L*, U* und V* die Größe L* durch L̅* nach der Beziehung L̅* = 100 - L*, so kann man die nunmehrigen Werte L̅*, U* und V* als Komponenten von Färbungsvektoren auffassen, deren Länge die Sättigung der Farbe darstellt, also wie kräftig bzw. dunkel die jeweilige Farbe ist. Der Einfachheit halber werden diese Vektoren im folgenden als Farbvektoren bezeichnet, deren Komponenten U* und V* den Farbton und deren Komponente L̅* angibt, wie dunkel dieser Farbton ist.

Man erkennt in Fig. 2 den Farbvektor
welcher den Farbort des Testfeldes (z.B. ein Graubalancefeld) der Vorlage im L̅*, U*, V*-System angibt. Ferner erkennt man den Farbvektor
der den Farbort des vergleichbaren Testfeldes des Druckbogens in diesem Farbraum kennzeichnet. Außerdem sind die drei Farbvektoren für die drei mitgedruckten Grundfarben Cyan, Magenta und Gelb eingezeichnet und mit
(Farbe Cyan-Druckbogen)
bzw.
bezeichnet.

Entlang dieser Einzelfarbvektoren wird nun erfindungsgemäß ein Hilfskoordinatensystem in der Weise konstruiert, daß die Richtung dieser Einzelfarbvektoren die Achsen des Hilfskoordinatensystems definieren: Diese Achsen sind mit FC, FY bzw. FM bezeichnet. Nun wird der Grauvektor
des Druckbogens in drei diesen Achsen entsprechende additive Komponenten zerlegt, die in Fig. 2 mit
und
bezeichnet sind. In gleicher Weise wird der Grauvektor der Vorlage in drei auf diesen Achsen liegende additive Komponenten zerlegt, die bezeichnet sind mit
und

Es ist darauf hinzuweisen, daß das soeben beschriebene Hilfskoordinatensystem die aktuellen Druckverhältnisse berücksichtigt, da es durch die Vektoren der aktuell mitgedruckten Einzelfarben definiert ist. Es sei ferner darauf hingewiesen, daß die Zerlegung der Farbvektoren in additive Komponenten dieses Hilfskoordinatensystems nur eine gedankliche Konstruktion darstellt, bei welcher diese Additionskomponenten als rechnerische Hilfsgröße ohne Bezug auf die physikalische Farbzerlegung benutzt werden, da es sich beim Übereinanderdruck von Farben ja in der Regel nicht um additive, sondern beim Druck um die sogenannte autotypische Farbmischung handelt. Die Erfindung basiert nun auf dem Gedanken, daß für die Zerlegung des Vorlage-Graufarbvektors dieselben Gesichtspunkte wie für die Zerlegung des Druck-Graufarbvektors gelten müssen, und daß zwischen den Betragen der Vektorkomponenten der Graufarbvektoren und denen der zugehörigen Einzelfarbvektoren gesetzmäßige Zusammenhänge bestehen. Im einfachsten Fall kann Linearität unterstellt werden, die Proportionalität zwischen den Beträgen der Einzelfarbvektoren und den zugehörigen Komponenten der Graufarbvektoren bedeutet. Für die Cyan-Farbrichtung ergibt sich dann beispielsweise FC_{d}∼GC_{d} und damit FC_{b}∼GCᵥ. Daraus folgt, daß also das Verhältnis der additiven Vektorkomponenten GCᵥ/GC_{d}, in jeder Achse des Hilfskoordinatensystems auch für die in der betreffenden Achse liegenden aktuellen Farbvektoren gelten muß, so daß sich der in der betreffenden Achse des Hilfskoordinatensystems liegende Farbvektor des Druckes, beispielsweise
mit Hilfe dieses Verhältnisses in einen Farbvektor der Vorlage zurückrechnen lassen müßte, der einer Einzeldruckfarbe entspricht, die zusammen mit den anderen in gleicher Weise bestimmten Druckfarben genau das Grau der Vorlage ergeben hätte. Die so zurückgerechneten Einzelfarbvektoren für den Andruck werden hier als fiktive Vorlage-Einzelfarbvektoren bezeichnet, da sie ja zunächst noch nicht bekannt sind und erst durch den erläuterten Vergleich der Farbvektoren für Vorlage und Druck und den bekannten Druck-Einzelfarbvektoren als fiktive Einzelfarbvektoren bestimmt werden, aus denen man sich das Grau der Vorlage entstanden zu denken hat.

In Fig. 2 müßte sich beispielsweise für die Cyan-Achse FC des Hilfskoordinatensystems der gesuchte Betrag des fiktiven Farbvektors
für den Cyananteil des Grauvektors
der Vorlage zum bekannten Cyananteil
des Druckes verhalten wie die additiven Beträge der Vektorkomponenten
der Vorlage und
des Druckes zueinander. Damit erhält man den zu bestimmenden fiktiven Cyan-Farbvektor
durch Multiplikation des bekannten Cyan-Farbvektors
mit dem Verhältnis der Beträge der beiden Vekorkomponenten GCᵥ/GC_{d}. Entsprechend lassen sich die anderen fiktiven Farbkomponenten für die Farben Magenta und Gelb bestimmen, die der Übersicht wegen in Fig. 2 nicht eingetragen wurden.

Die auf diese Weise ermittelten fiktiven Farbvektoren definieren Farborte im ursprünglichen L̅*,U*,V*-Farbraum, auf den wir nun wieder Zurückgehen, welche Einzelfarben entsprechen, die in ihrem Zusammendruck das gewünschte Grau der Vorlage ergeben sollten. In Tabelle 2 sind Zahlenbeispiele für die eben erläuterte Bestimmung der fiktiven Farbvektoren für das Vorlage-Grau angeführt.

Weil die oben erläuterten Annahmen aber nicht exakt gelten, ergeben die durch die fiktiven Farbvektoren definierten Farborte noch nicht genau das Grau der Vorlage, sondern stellen nur einen ersten Schritt zu dessen Annäherung dar. Entsprechend diesen neuen Farborten werden nach bekannten Zusammenhängen die Farbzonenstellelemente der Maschine nachgeführt, und mit dem daraus resultierenden Druckergebnis wird dasselbe Verfahren nochmals angewandt. In regeltechnischem Sinne werden für die Steuerung der Farbzufuhr die Beträge der fiktiven Farbvektoren
und
als Führungsgrößen benutzt, und zwar als Hilfsregelgrößen im Unterschied zu der tatsächlichen Führungsgröße "Farbort". Die Steuerung der Farbzonenstellelemente erfolgt dann so, als ob die obengenannten Werte aktuelle Sollwerte der Färbung im regeltechnischen Sinne waren.

Nach einigen Schritten der oben erläuterten Art unterschreitet der Farbabstand zwischen dem jeweils neuesten Wert des Farbortes des Graufeldes des neuen Meßbogens und dem des Graufeldes der Vorlage einen bestimmten Toleranzwert, der durch die eingangs genannten Einflüsse bedingt ist und keine weitergehende Genauigkeit zuläßt. Wesentlich für das beschriebene Verfahren ist es, daß sich der Farbabstand zwischen dem Farbort des Testfeldes der Vorlage und dem des aktuell gedruckten Testfeldes bei jedem weiteren Schritt verkleinert und der Wert der Führungsgröße sich im Rahmen der erwähnten Toleranz auf einen Erwartungswert stabilisiert. Unrichtige Zwischenwerte sind wegen der Konvergenz dieses iterativen Verfahrens von untergeordneter Bedeutung. Es kann auch notwendig werden, daß der obengenannte Zusammenhang modifiziert werden muß, weil die bei aufeinanderfolgenden Regelvorgängen gemessenen Wertepaare der Beträge der Einzelfarbvektoren und der Komponenten der Graufeldvektoren
sich jeweils nicht einer Geraden zuordnen lassen, die im entsprechenden Hilfskoordinatensystem für beide Größen durch den Nullpunkt läuft. Es ist auch denkbar, daß u.U. kein linearer Zusammenhang zwischen diesen Größen besteht. Für diese Fälle läßt sich durch bekannte Verfahren immer aus einer entsprechenden Anzahl von Meßwerten eine geeignete Näherung ermitteln, so daß eine optimale Berechnung der Einzelfarbvektoren möglich ist.

Im oben betrachteten Beispiel bestand eingangs ein Farbabstand von 16 Einheiten im CIELUV-System zwischen den Graufeld der Vorlage und dem des ersten Meßbogens. Trotz der "falschen Startwerte" verringerte sich dieser Abstand nach dem ersten Regelschritt schon auf 5 Einheiten. Dieser gute Reduzierungsfaktor kann sich aber nach dem Unterschreiten eines bestimmten Farbabstandes merklich verkleinern, weil zufällige Prozesse die Oberhand gewinnen; der Farbvektor, der ein durch Zusammendruck mehrerer Farben entstandenes Feld charakterisiert, schwankt im statistischen Sinne zufällig um einen Erwartungswert. Das ist physikalisch bedingt durch zufällige Veränderungen im Druckprozeß, wie sie sich z.B. durch die Schwankung der Farbannahme, der Tonwertzunahme, des Farbflusses oder des Farb-Feuchtmittel-Haushaltes ergeben.

## Patentansprüche

1. Verfahren zur Steuerung der Farbführung bei einer Druckmaschine, bei dem in einem als Testbereich ausgewählten Bereich der Vorlage und des Drucks Normfarbwerte gemessen werden und die Meßwerte in je einen der Farbe des Testbereiches entsprechenden Farbvektor eines ausgewählten, vorzugsweise von der CIE empfohlenen Farbraumes (L̅*,U*,V*) transformiert werden, **dadurch gekennzeichnet**,
- daß für mindestens eine Farbzone die Normfarbwerte der beim Einrichten und/oder Fortdruck (Druck) in Kontrollfeldern mitgedruckten Einzelfarben ausgemessen und die Meßwerte in Einzelfarbvektoren des ausgewählten Farbraumes (L̅*,U*,V*) transformiert werden,
- daß entlang der Einzelfarbvektoren die Achsen eines Hilfskoordinatensystems (FC,FM,FY) definiert werden,
- daß die Achsen dieses Hilfskoordinatensystems mit Zahlenwerten skaliert werden, welche ein Maß (Farbvektorlänge, Farbdichte, Stellung der Farbstellelemente) für den Sättigungsgrad der gedruckten Einzelfarben sind,
- daß die Farbvektoren von Vorlage und Druck in Vektorkomponenten der Achsen dieses Hilfskoordinatensystems (FC,FM,FY) zerlegt werden,
- daß unter Voraussetzung eines empirischen, funktionalen Zusammenhangs, für den näherungsweise Linearität angenommen wird, zwischen den Beträgen der Vektorkomponenten des Farbvektors des Druck-Testfeldes und den zugehörigen Sättigungsgraden der Einzelfarben (FC_{d},FM_{d},FY_{d}) für jede Achse des Hilfskoordinatensystems zunächst das Verhältnis der beiden Vektorkomponenten (GCᵥ/GC_{d};GMᵥ/GM_{d}; GYᵥ/GY_{d}) für Vorlage und Druck gebildet wird und mit diesem Verhältnis aus dem für die jeweilige Achse (FC, FM,FY) ermittelten Sättigungsgrad (FC_{d},FM_{d},FY_{d}) ein für die gleiche Achse geltender fiktiver Vorlagen-Sättigungsgrad (FC_{b},FM_{b},FY_{b}) für die Einzelfarben abgeleitet wird,
- daß aus den Komponenten dieser fiktiven Vorlagen-Einzelfarbsättigungsgrade die Korrekturwerte für die Farbzonenstellelemente der Druckmaschine bestimmt werden,
- daß das Verfahren solange wiederholt wird, bis ein vorgegegebener Toleranzwert unterschritten ist, wobei aus den für jeden Regelschritt ermittelbaren Wertepaaren der Beträge der Farbvektorkomponenten des Testfeldes des Drucks und der zugehörigen Sättigungsgrade der Einzelfarben (FC_{d,} GC_{d};FM_{d},GM_{d};FY_{d},GY_{d}) ein schrittweise verbesserter empirischer Zusammenhang zwischen diesen Größen ermittelt und für die Berechnung der Einzelfarbsättiungsgrade (FC_{b},FM_{b},FY_{b}) benutzt wird.

2. Verfahren nach Anspruch 1, **dadurch gekennzeichnet**, daß für mehrere Farbzonen je ein Testbereich vorgesehen und zur Bildung von Korrekturwerten für die Farbzonenstellelemente der betreffenden Farbzone ausgemessen wird.

3. Verfahren nach Anspruch 2, **dadurch gekennzeichnet**, daß für jede der mehreren Farbzonen Kontrollfelder der Einzelfarben mitgedruckt und deren Normfarbwerte bestimmt werden.

4. Verfahren nach Anspruch 3, **dadurch gekennzeichnet**, daß die Farbvektoren der Testbereiche der weiteren Farbzonen in Vektorkomponenten längs der Achsen des Hilfskoordinatensystems zerlegt werden und aus den Einzelfarbsättigungsgraden der zuerst gemessenen Zone und dem Verhältnis der in derselben Achse liegenden Sättigungsgrade der Testfeldfarbe der betreffenden und der zuerst gemessenen Zone die Einzelfarbsättiungsgrade der betreffenden Farbzone bestimmt werden.

5. Verfahren nach einem der vorstehenden Ansprüche , **dadurch gekennzeichnet**, daß die Zahlenwerte die Beträge der der Einzelfarbvektoren sind.

6. Verfahren nach einem der Ansprüche 1 bis 4, **dadurch gekennzeichnet**, daß die Zahlenwerte Farbdichten der der Einzelfarben sind.

7. Verfahren nach einem der Ansprüche 1 bis 4, **dadurch gekennzeichnet**, daß die Zahlenwerte Einstellwerte der Farbzonenstellelemente sind.

8. Verfahren nach einem der vorstehenden Ansprüche, **dadurch gekennzeichnet**, daß die Farbe des Testfeldes eine die verwendeten Druckfarben enthaltende Mischfarbe ist.

9. Verfahren nach Anspruch 8, **dadurch gekennzeichnet**, daß die Farbe des Testfeldes eine Standardfarbe nach DIN 6169 ist.

10. Verfahren nach Anspruch 1, **dadurch gekennzeichnet**, daß der der Farbe des Testbereiches entsprechende Farbvektor ein derart korrigierter Farbvektor ist, daß die Farbabweichungen ausgewählter Testfelder zwischen Vorlage und Druck minimal werden.

11. Verfahren nach einem der vorstehenden Ansprüche, **dadurch gekennzeichnet**, daß mehrere Testfelder mit unterschiedlichen Farben ausgemessen und Korrekturwerte für die Farbzonenstellelemente bestimmt werden, und daß aus gegebenenfalls unterschiedlichen Korrekturwerten für Einzelfarben ein Optimalwert bestimmt wird.

12. Vorrichtung zur Steuerung der Farbführung bei einer Druckmaschine nach dem Verfahren gemäß einem oder mehreren der vorstehenden Ansprüche, **gekennzeichnet durch**
- eine Abtasteinrichtung für mindestens einen Testbereich,
- eine Einrichtung zur Bestimmung von Normfarbwerten für die Testbereichsfarben von Druck und Vorlage und für die Einzelfarben,
- eine Einrichtung zur Ermittlung von Farbvektoren in einem ausgewählten Farbraum für alle so bestimmten Normfarbwerte,
- eine Meßeinrichtung zur Bestimmung eines Maßes (Farbvektorlänge, Farbdichte, Einstellung der Farbstellelemente) für den Sättigungsgrad der beim Druck in den Kontrollfeldern mitgedruckten Einzelfarben,
- eine Einrichtung zur Zerlegung der ermittelten Farbvektoren der Testbereiche in Vektorkomponenten längs der Achsen eines durch die Einzelfarbvektoren definierten Hilfskoordinatensystems,
- eine Einrichtung zur Berechnung fiktiver Einzelfarbvektoren der Vorlage längs der Achsen des Hilfskoordinatensystems nach einem empirischen funktionalen Zusammenhang, für den näherungsweise Linearität angenommen wird, zwischen den Beträgen der Vektorkomponenten des Farbvektors des Druck-Testfeldes und den zugehörigen Sättigungsgraden der Einzelfarben,
- und eine Einrichtung zur Bestimmung von Korrekturwerten für Farbzonenstellelemente der Druckmaschine aus diesen fiktiven Vorlagen-Einzelfarbvektoren.

## Claims

1. A method of controlling the inking in a printing press, in which standard spectral values are mesured in an area of the proof selected as reference area and of the print and the measurement values are transformed into each a colour vector corresponding to the colour of said reference area, of a selected, preferably CIE recommended colour space (L̅*,U*,V*) **characterized in that**
- for at least one inking zone the standard spectral values of the individual colours included in the print in check areas during setting-up and/or printing are sensed and the measurement values are transformed into individual colour vectors of said selected colour space (L*,U*,V*),
- along the individual colour vectors the axes of an auxiliary coordinate system (FC,FM,FY) are defined,
- the axes of said auxiliary coordinate system are scaled with numeric values which are a measure (coulor vector length, optical density, position of the ink dosing elements) of the degree of saturation of the printed individual colours,
- said colour vectors of proof and print are resolved into vector components of the axes of said auxiliary coordinate system (FC,FM,FY),
- under the presupposition that an empirical, functional relationship which is assumed to be approximately linear exists between the amounts of the vector components of said colour vector of said print test area and the associated degrees of saturation of the individual colours (FC_{d},FM_{d},FY_{d}), firstly the ratio of the two vector components (GCᵥ/GC_{d};GMᵥ/GM_{d};GYᵥ/GY_{d}) for proof and print is formed for each axis of said auxiliary coordinate system and then using such ratio, from the degree of saturation (FC_{d},FM_{d},FY_{d}) established for the corresponding axis (FC,FM,FY), a fictive degree of proof saturation (FC_{b},FM_{b},FY_{b}) applicable to the same axis is derived for the individual colours,
- from the components of said fictive degrees of saturation of the individual colours of the proof the values for correcting the ink dosing elements of the printing press are determined,
- said method is repeated until a predetermined tolerance value is achieved, whereby an incrementally improved empirical relationship being established between these parameters from the pairs of values of the amounts of the colour vector components of the reference area of the print and the associated degrees of saturation of the individual colours (FC_{d},GC_{d};FM_{d},GM_{d};FY_{d},GY_{d}), which pairs of values being established for each step in control, and said improved relationship being used for computing the degrees of saturation of the individual colours (FC_{b},FM_{b},FY_{b}).

2. The method as set forth in claim 1, **characterized in that** a separate reference area is provided for each of several inking zones and sensed to form the values for correcting the dosing elements of the inking zone concerned.

3. The method as set forth in claim 2, **characterized in that** for each of the several inking zones check fields of the individual colours are included in the print, and their standard spectral values are being determined.

4. The method as set forth in claim 3, **characterized in that** the colour vectors of the reference areas of the further inking zones are resolved into vector components along the axes of said auxiliary coordinate system and the degrees of saturation of the individual colours of the corresponding inking zone are determined from the degrees of saturation of the individual colours of the zone first measured and from the ratio of the degrees of saturation, located in the same axis, of the colour of the reference area of the corresponding and first measured zone.

5. The method as set forth in any of the preceding claims, **characterized in that** said numerical values are the amounts of the individual colour vectors.

6. The method as set forth on any of the claims 1 thru 4, **characterized in that** said numerical values are the optical densities of the individual colours.

7. The method as set forth on any of the claims 1 thru 4, **characterized in that** said numerical values are the inking zone dosing elements

8. The method as set forth in any of the preceding claims, **characterized in that** the colour of said reference area is a secondary colour containing the printing inks used.

9. The method as set forth in claim 8, **characterized in that** the colour of said reference area is a standard colour according to DIN 6169.

10. The method as set forth in claim 1, **characterized in that** said colour vector corresponding to the colour of the reference area is such a corrected colour vector that the departures in the colour of selected reference areas between proof and print are minimal.

11. The method as set forth in any of the preceding claims, **characterized in that** several reference areas differing in colour are sensed and values for correcting the inking zone dosing elements are determined, and that from any differences in the correction values an optimum value is determined for individual colours.

12. A device for controlling the inking of a printing press according to said method as set forth in one or more of the preceding claims, **characterized by**
- a means of sensing at least one reference area,
- a means of determining the standard spectral values of the colours of the reference areas of print and proof and of the individual colours,
- a means of measuring a measure (colour vector length, optical density, setting of the ink dosing elements) for the degree of saturation of the individual colours in the check field included in printing,
- a means of dissolving the established colour vectors of the reference areas into vector components along the axes of an auxiliary coordinate system defined by the individual colour vectors.
- a means of computing fictive individual colour vectors of the proof along the axes of the auxiliary coordinate system according to an empirically functional relationship, for which approximate linearity is assumed, between the amounts of the vector components of the colour vector of the print reference area and the associated degrees of saturation of the individual colours,
- and a means of determining values for correcting inking zone dosing elements of the printing machine from said fictive proof individual colour vectors.

## Revendications

1. Procédé d'asservissement de la gestion de l'encrage d'une machine à imprimer, dans lequel on mesure les composantes trichromatiques d'une zone de l'épreuve et du tirage séléctionnée en qualité de zone de comparaison, et l'on transforme ces valeurs mesurées, dans un système colorimétrique (L*, U*, V*) choisi, de préférence un système colorimétrique CIE, en vecteur-couleurs de façon que chaque vecteur est associé à la couleur de sa zone de comparaison corréspondante **caractérisé en ce que**
- pour au moins une zone de couleur on mesure les composantes trichromatiques des couleurs isolées, imprimées additionellement à titre de gamme de contrôle à la mise en train et/ ou au tirage, et l'on transforme ces valeurs mesurées en vecteurs-couleurs associés aux couleurs isolées dans le système colorimétrique (L*, U*, V*) choisi
- les vecteurs-couleurs des couleurs isolées constituent les axes d'un système de coordonnées auxihaires (FC; FM; FY)
- on donne aux axes dudit système de coordonnées auxiliaires une échelle à valeurs numeriques, qui indiquent (longueur des vecteurs-couleurs, densité de couleur, position des moyens de réglage de couleur) le degré de saturation des couleurs isolées additionellement imprimées,
- on décompose, en composantes en vecteur, les vecteurs-couleurs de l'épreuve et du tirage suivant les axes dudit système de coordonnées auxiliaires (FC; FM; FY), respectivement en
- à condition qu'une relation à fonction empirique que l'on suppose d'être approximativement linéaire existe entre les valeur absolues des composantes en vecteur du vecteur-couleurs associé à la zone de comparaison du tirage et les dégres de saturation correspondants des couleurs isolées (FC_{d}, FM_{d}, FY_{d}), on calcule d'abord le rapport entre les composantes des deux vecteurs, de l'épreuve et du tirage (GCᵥ/GC_{d} ; GMᵥ/GM_{d}; GYᵥ/GY_{d}), et avec ce rapport on deduit, du degré de saturation (FC_{d}, FM_{d}, FY_{d}) trouvé pour chaque axe (FC; FM; FY), les degrés de saturation fictifs de l'épreuve (FC_{b}, FM_{b}, FY_{b}) dont chacun est valable pour la couleur isolée associée à l'axe correspondant,
- on calcule, à partir dudits degrés de saturation fictive des couleurs isolées de l'épreuve, des valeurs de correction pour les moyens de réglage des zones de couleur de la machine à imprimer
- on repète ce procédé jusqu'à atteindre une tolerance prédéterminée, en déterminant, au moyen des couples de valeurs que l'on peut déterminer pour chaque pas de réglage et dont chaque couple est formé par la valeur absolue d'une composante en vecteur de la zone de comparaison du tirage et par le degré de saturation de la couleur isolée correspondante (FC_{d}, GC_{d} ; FM_{d}, GM_{d} ; FY_{d}, GY_{d}), une relation empirique entre ces valeurs qui est améliorée après chaque pas et dont on fait usage pour calculer les degrés de saturation des couleurs isolées (FC_{b}, FM_{b}, FY_{b}).

2. Procédé suivant la revendication 1, **caractérisé en ce qu'** il est prévu une zone de comparaison pour chacune des plusieures zones de couleur, et l'on mésure cette zone pour en calculer des valeurs de correction pour les moyens de réglage des zones de couleur dont chacun est associée à sa zone correspondante,.

3. Procédé suivant la revendication 2, **caractérisé en ce que** l'on imprime, pour chacune des plusieurs zones de couleur, une gamme de contrôle à couleurs isolées dont on détermine les composantes trichromatiques.

4. Procédé suivant la revendication 3, **caractérisé en ce que** l'on décompose en composantes en vecteur, suivant les axes du système de coordonnées auxiliaires, les vecteurs-couleurs des zones de comparaison associés aux suivantes zones de couleur, et on calcule, à partir des degrés de saturation des couleurs isolées de la première zone mésurée, et à partir du rapport entre les degrés de saturation étant associés au même axe, de la couleur correspondante de la zone de comparaison en question et ceux de la zone premierement mésurée, les degrés de saturation des couleurs isolées de la zone de couleur en question.

5. Procédé suivant l'une des revendications précédentes, **caractérisé en ce que** les valeurs numériques sont les valeurs absolues des vecteurs-couleurs associés aux couleurs isolées.

6. Procédé suivant l'une des revendications 1 à 4, **caractérisé en ce que** les valeurs numériques sont des valeurs de densité des couleurs isolées.

7. Procédé suivant l'une des revendications 1 à 4, **caractérisé en ce que** les valeurs numériques sont des valeurs de référence pour les moyens de réglage des zones de couleur.

8. Procédé suivant l'une des revendications précédentes, **caractérisé en ce que** la couleur de la zone de comparaison est formée par une superposition des couleurs isolées utilisées.

9. Procédé suivant la revendication 8, **caractérisé en ce que** la couleur de la zone de comparaison est une couleur selon le standard DIN 6169.

10. Procédé suivant la revendication 1, **caractérisé en ce que** l'on corrige le vecteur-couleurs associé à la couleur de la zone de comparaison de telle façon que les divergences en couleur entre l'épreuve et le tirage dans des zones choisies de comparaison atteignent un minimum

11. Procédé suivant l'une des revendications précédentes, **caractérisé en ce que** l'on mésure plusieures zones de comparaison étant de couleur différente pour en calculer des valeurs de correction pour les moyens de réglage des zones de couleur, et le cas écheant que cettes valeurs sont diiférentes on détermine un valeur optimum de cettes valeurs de correction des couleurs isolées.

12. Dispositif d'asservissement de la gestion de l'encrage d'une machine à imprimer selon ledit procédé, suivant une ou plusieurs des revendications précédentes, **caractérisé en ce qu'** il comporte
- un détecteur pour mésurer au moins une zone de comparaison,
- un moyen pour déterminer les composantes trichromatiques des couleurs de la zone de comparaison de l'épreuve et du tirage, et des couleurs isolées,
- un moyen pour déterminer, dans un système colorimétrique choisi, les vecteurs-couleurs associés à cettes composantes trichromatiques ainsi déterminées,
- un moyen de mesure pour déterminer une mesure (longeur des vecteurs-couleurs, densité de couleur, position des moyens de réglage de couleur) du degré de saturation des couleurs isolées additionellement imprimées au tirage à titre de gamme de contrôle,
- un moyen pour décomposer, en composantes en vecteur, les vecteurs-couleurs trouvés associés aux zones de comparaison suivant les axes d'un système de coordonnées auxiliaires definié par les vecteurs-couleurs associés aux couleurs isolées,
- un moyen pour calculer des vecteurs fictifs associés aux couleurs isolées de l'épreuve, suivant les axes du système de coordonnées auxiliaires selon une relation à fonction empirique que l'on suppose à être approximativement linéaire, entre les valeurs absolues des composantes en vecteur du vecteur-couleurs associé à la zone de comparaison du tirage et les degrés de saturation correspondants des couleurs isolées,
- et un moyen pour déterminer, à partir dudits vecteurs fictifs des couleurs isolées de l'épreuve, des valeurs de correction pour les moyens de réglage des zones de couleur de la machine à imprimer.
